# EUROPÄISCHE PATENTSCHRIFT

(11) **EP 0 625 612 B1**
(45) Veröffentlichungstag und Bekanntmachung des Hinweises auf die Patenterteilung: **06.08.1997**
(21) Anmeldenummer: 94107257.1
(22) Anmeldetag: 10.05.1994
(51) Int. Cl.: E01F 8/00, E02D 29/02

(54) **Bausatz für eine Stützmauer**
Building set for retaining wall
Système d'éléments pour mur de soutènement

(30) Priorität: 19.05.1993 DE 9307598 U
(43) Veröffentlichungstag der Anmeldung: 23.11.1994
(73) Patentinhaber: BETONWERK KWADE GmbH & Co. Kommanditgesellschaft, D-48465 Schüttorf (DE)
(72) Erfinder: Kortmann, Karl, D-48465 Schüttorf (DE)
(74) Vertreter: Busse & Busse Patentanwälte

(56) Entgegenhaltungen:
- EP-A- 0 047 718
- DE-A- 3 236 739

## Beschreibung

Die Erfindung bezieht sich auf einen Bausatz für eine Stützmauer, insbesondere für Schallschutzwälle, -wände oder dgl., nach dem Oberbegriff des Anspruchs 1.

Bei einer bekannten Fertigteil-Stützmauer gemäß DE 32 36 739 C2 sind Betonkästen vorgesehen, über die ein stabiler Wall- oder Wandaufbau dadurch erreicht ist, daß die jeweiligen Betonkästen im Bereich ihrer Ober- und/oder Unterseite über ein Steckelement formschlüssig verbunden sind, wobei dieses in jeweilige äußere Nuten eingreift und so eine schachbrettartig übereinander aufgebaute Anordnung der Kästen erreichbar ist. Mit den dabei vorgesehenen, in Stapelstellung horizontalen Nuten im oberen Bereich der Seitenwand- bzw. Mittelwandbereiche ist ein hoher Herstellungsaufwand verbunden und die Gestaltungsmöglichkeiten sind begrenzt.

Der Erfindung liegt die Aufgabe zugrunde, einen Bausatz für eine Stützmauer oder dgl. zu schaffen, der mit baulich einfachen Mitteln eine verschiebesichere Festlegung der Einzelteile ermöglicht, wobei diese sowohl in Wand- oder Wallanordnungen als auch in Einzelaufstellung unterschiedliche Ausbauformen und Gestaltungsvariationen eröffnen.

Diese Aufgabe wird nach der Erfindung durch eine Ausgestaltung des Bausatzes mit einem Betonkasten gemäß Anspruch 1 gelöst. Hinsichtlich wesentlicher weiterer vorteilhafter Ausgestaltungen wird auf die Ansprüche 2 bis 12 verwiesen.

Mit der erfindungsgemäßen Ausbildung zumindest des Betonkastens mit den jeweiligen Innennuten kann mit konstruktiv überraschend einfachen Mitteln ein vielseitig einsetzbarer Bausatz geschaffen werden, dessen Einzelteile in kompakter Form mit baulich einfachen Mitteln die Realisierung unterschiedlich profilierter Aufbauten ermöglichen, an denen mit geringem Aufwand eine entsprechende Begrünung in allen Stapelebenen vorgesehen werden kann.

Mit den Innennuten ist eine auch gegen seitlichen Preßdruck stabile Verbindung der Betonkästen über die jeweiligen Steckelemente möglich, wobei diese in den Innennuten eine definierte Verbindungsstellung so einnehmen können, daß eine entsprechende Wand- oder Wallanordnung mit variablen Ausbauwinkeln versehen werden kann. Mit der Ausbildung des Steckelementes als ein Kastenteil zur Ineinanderstapelung kann der für die Begrünung notwendige Aufnahmeraum für Mutterboden erweitert und dessen ausschwemmstabile Lagerung mit geringem Aufwand erreicht werden.

Bei einem gleichzeitigen Verzahnungseingriff mehrerer äußerer Formteile des kleineren Kastenteils in den Innennuten des entsprechend größeren Betonkastens ist mit geringem Aufwand der seitliche Preßdruck in der Stapelstellung des Bausatzes aufnehmbar und eine gegen ungewollte Verschiebungen gesicherte Abstützung der Einzelteile untereinander erreicht.

Weitere Einzelheiten und Vorteile der Erfindung ergeben sich aus der nachfolgenden Beschreibung und der Zeichnung, die zwei Ausführungsbeispiele des erfindungsgemäßen Bausatzes schematisch veranschaulicht. In der Zeichnung zeigen:
- Fig. 1: eine Perspektivdarstellung einer ersten Ausführungsform des Bausatzes mit einem Doppelkammerkasten und jeweils mit diesem gepaarten Kastenteilen,
- Fig. 2: eine perspektivische Einzeldarstellung des Doppelkammerkastens mit jeweiligen Innennuten im Bereich der Querseitenwände,
- Fig. 3: eine perspektivische Einzeldarstellung der mit dem Doppelkammerkasten gepaarten Kastenteile,
- Fig. 4: eine perspektivische Einzeldarstellung des Bausatzes mit dem Doppelkammerkasten und zwei Kastenteilen,
- Fig. 5: eine Draufsicht auf den Bausatz gemäß Fig. 4,
- Fig. 6: eine perspektivische Darstellung des Bausatzes in Einzelaufstellung gemäß Fig. 4 mit einer Begrünung,
- Fig. 7: eine zweite Ausführungsform des erfindungsgemäßen Bausatzes mit den Doppelkammerkästen und jeweiligen Plattensteckelementen, und
- Fig. 8: jeweilige Einzeldarstellungen der Steckelemente in unterschiedlichen Ausführungsformen.

In Fig. 1 ist eine als Schallschutzwall, -wand oder dgl. ausgebildete Stützmauer 1 dargestellt, deren einen Bausatz bildende Einzelteile in mehreren Stapelebenen übereinander angeordnet sind. Der Bausatz besteht dabei aus im wesentlichen quaderförmigen und zumindest eine Innenkammer 2 aufweisenden Betonkästen 3 bzw. 3', die mit in der dargestellten Stapelstellung vertikalen Außennuten 4 versehen sind. Die aufeinander abgestützten Betonkästen 3 sind dabei über allgemein mit 5 bezeichnete Steckelemente dadurch verbunden, daß diese formschlüssig im Bereich der Außennuten 4 benachbarter Betonkästen 3,3' eingreifen, so daß ein Verbindungsbereich 6 gebildet ist.

Die Betonkästen 3,3' sind im Bereich ihrer jeweiligen Querseitenwände 7,8 mit parallel zu den Außennuten 4 verlaufenden und in die Innenkammer 2 gerichteten Innennuten 9 versehen, deren Anordnung in Fig. 2 näher veranschaulicht ist.

Die Innennuten 9 erstrecken sich in zweckmäßiger Ausbildung lediglich über einen Teilbereich T der jeweiligen Wandhöhe H, so daß der als ein Doppelkammerkasten (Fig. 2) vorgesehene Betonkasten 3 im oberen Bereich der Querseitenwände 7,8 die einander zugewandten Innennuten 9,9' aufweist und diese sich bis zu einer Auflageschulter 11 erstrecken.

Der Doppelkammerkasten 3 ist dabei mit einem gegenüber seiner oberen Auflagefläche 12 abgesenkten und mit der Auflageschulter 11 eine gleich hohe innere Auflagefläche definierenden Mittelsteg 13 versehen, der die Innenkammer 2 in zwei im wesentlichen gleiche Kammerteile trennt. Ebenso ist denkbar, den Kasten 3 ohne den Mittelsteg 13 auszubilden oder bei entsprechender Länge des Kastens 3 jeweils mehrere Stege 13 (nicht dargestellt) so anzuordnen, daß mit diesen die Stabilität erhöht werden kann.

Der jeweils wellenförmig geschwungene Längsseitenwände 14,15 aufweisende Doppelkammerkasten 3 bildet in zweckmäßiger Ausführungsform eine Aufnahmetasche 16 für das Steckelement 5 (Fig. 1) dadurch, daß zumindest die Längsseitenwand 15 bis auf die Höhe der inneren Auflagefläche 11,12 abgesenkt ist.

Damit ist ein Doppelkammerkasten 3 geschaffen, der im Bereich zwischen den gegenüberliegenden Innennuten 9,9' das Steckelement 5 in unterschiedlichen Formen (Fig. 3, Fig. 7) formschlüssig aufnehmen kann und so die Stützmauer 1 mit geringem konstruktiven Aufwand an unterschiedliche Anwendungsfälle anpaßbar ist.

In der ersten Ausführungsform des Bausatzes (Fig. 1) sind als Steckelement 5 zwei mit jeweiligen Außennuten 4' versehene und in der Stapelstellung (Fig. 1, Fig. 4) auf der inneren Auflagefläche 11,12 des Doppelkammerkastens 3 abgestützte Kastenteile 21,21' vorgesehen, wobei ebenso denkbar ist, ein einstückiges Kastenteil (nicht dargestellt) mit dem Doppelkammerkasten 3,3' zu kombinieren.

Die Einzeldarstellung gemäß Fig. 3 verdeutlicht, daß in zweckmäßiger Ausführungsform zwei formgleiche und die Aufnahmetasche 16 im wesentlichen ausfüllende Kastenteile 21,21' vorgesehen sind, so daß sich damit weitere Variationsmöglichkeiten bei der Anwendung des Bausatzes ergeben. In einer nicht dargestellten Ausführungsform kann dabei mit dem Kasten 3 ein Einzelkasten gepaart werden, wobei dessen Querseitenwände eine an die Innennuten 9 angepaßte Außenkontur aufweisen.

Die Draufsicht auf den Doppelkammerkasten 3 in Verbindung mit den Kastenteilen 21,21' gemäß Fig. 5 verdeutlicht, daß die Innennuten 9,9' des Doppelkammerkastens 3,3' und die Außennuten 4' der Kastenteile 21,21' in der Stapelstellung einen Verlegespalt 22 bilden können, der bei der Erstellung einer Stützmauer 1 auch die Möglichkeit einer bogenförmigen Anordnung eröffnet.

Eine zweite Ausführungsform des erfindungsgemäßen Bausatzes mit einer bogenförmigen Verlegung ist in Fig. 7 dargestellt, wobei die Doppelkammerkästen 3,3' jeweils mit einem als Plattenteil 25 vorgesehenen Steckelement 5 komplettiert sind.

Die Prinzipdarstellung verdeutlicht dabei, daß das Plattenteil 25 derart bemessen ist, daß dieses in der Stapelstellung (Fig. 7) sowohl in jeweilige Außennuten 4 benachbarter Doppelkammerkästen 3,3' als auch in die Innennuten 9,9' eines jeweils darunter 3' und/oder darüber 3 befindlichen Kastens eingreifen kann.

Mit den Einzeldarstellungen unterschiedlicher Plattenteile 25,25',25'' gemäß Fig. 8 wird verdeutlicht, daß diese am in Stapelstellung vertikalen Randbereich 26 eine an unterschiedliche Verlegekonturen der Betonkästen 3,3' anpaßbare Eingriffskontur 27 aufweisen und so mit geringem technischen Aufwand bogenförmige Konturen (Fig. 7) realisiert werden können, wobei die Innennuten 9,9' eine hinreichend stabile Verbindung der Einzelteile ermöglichen.

Mit den vorbeschriebenen Innennuten 9,9' an den Betonkästen 3,3' ergibt sich eine Vielzahl von Variationsmöglichkeiten, um Stützmauern 1 z.B. mit variablen Ausbauwinkeln in Wand- oder Wallanordnungen auszubilden. Dabei können die Betonkästen 3,3' bzw. die inneren Kastenteile 21,21' auch eine von der dargestellten rechteckigen Grundfläche abweichende, z.B. beliebig polygone Form aufweisen oder die Innennuten 9,9' auch in bogenförmige Wandbereiche (nicht dargestellt) eingebracht sein, mit denen die entsprechenden, kleineren Kastenteile gepaart werden können.

Ebenso ist denkbar, die Betonkästen 3 und die Kastenteile 21,21' als dekorative Einzelaufstellung (Fig. 6) vorzusehen und die jeweiligen Innenkammern 2 für eine Begrünung mit Mutterboden aufzufüllen, so daß mit geringem Aufwand eine dekorative Stützmauer 1 geschaffen werden kann.

## Patentansprüche

1. Bausatz für eine Stützmauer (1), insbesondere für Schallschutzwälle, -wände oder dgl., der aus im wesentlichen quaderförmigen und zumindest eine Innenkammer (2) aufweisenden Betonkästen (3,3') besteht, die im Bereich von in Stapelstellung vertikalen Außennuten (4) über ein zumindest bereichsweise in diese eingreifendes Steckelement (5;25,25',25'') formschlüssig miteinander verbunden sind, **dadurch gekennzeichnet,** daß die Betonkästen (3,3') jeweils im Bereich ihrer Quer- und/oder Längsseitenwände (7,8;14,15) mit zumindest einer parallel zu den Außennuten (4) verlaufenden Innennut (9,9') versehen sind.

2. Bausatz nach Anspruch 1, dadurch gekennzeichnet, daß die Betonkästen (3,3') mit mehreren gleich langen und sich über einen Teilbereich (T) der jeweiligen Wandhöhe (H) erstreckenden Innennuten (9,9') versehen sind.

3. Bausatz nach Anspruch 1 oder 2, dadurch gekennzeichnet, daß als Betonkasten (3,3') jeweils ein Doppelkammerkasten vorgesehen ist, der im oberen Bereich seiner Querseitenwände (7,8) die einander zugewandten Innennuten (9,9') aufweist und diese sich bis zu einer inneren Auflageschulter (11) erstrecken.

4. Bausatz nach Anspruche 3, dadurch gekennzeichnet, daß der Doppelkammerkasten (3,3') einen gegenüber seiner oberen Auflagefläche (12) abgesenkten und mit der Auflageschulter (11) eine gleich hohe innere Auflagefläche definierenden Mittelsteg (13) aufweist.

5. Bausatz nach Anspruch 4, dadurch gekennzeichnet, daß zumindest eine der Längsseitenwände (15) des Doppelkammerkastens (3,3') unter Bildung einer einseitig offenen Aufnahmetasche (16) bis auf die Höhe der inneren Auflagefläche (11,13) abgesenkt ist.

6. Bausatz nach einem der Ansprüche 3 bis 5, dadurch gekennzeichnet, daß im Bereich zwischen den Innennuten (9,9') des Doppelkammerkastens (3,3') zumindest eines der Steckelemente (5;25,25',25'') formschlüssig aufnehmbar ist.

7. Bausatz nach Anspruch 6, dadurch gekennzeichnet, daß als Steckelement (5) ein mit jeweiligen Außenrippen bzw. Außennuten (4') versehenes und in der Stapelstellung auf der inneren Auflagefläche (11,13) des Doppelkammerkastens abgestütztes Kastenteil (21,21') vorgesehen ist.

8. Bausatz nach Anspruch 5 und Anspruch 7, dadurch gekennzeichnet, daß zwei formgleiche und die Aufnahmetasche (16) im wesentlichen ausfüllende Kastenteile (21,21') vorgesehen sind.

9. Bausatz nach Anspruch 7 oder 8, dadurch gekennzeichnet, daß die Innennuten (9,9') des Doppelkammerkastens und die Außennuten (4') der Kastenteile (21,21') in der Stapelstellung einen Verlegespalt (22) bilden.

10. Bausatz nach Anspruch 6, dadurch gekennzeichnet, daß das als ein Plattenteil (25,25',25'') vorgesehene Steckelement derart bemessen ist, daß dieses in der Stapelstellung der Doppelkammerkästen sowohl in jeweilige Außennuten (4) benachbarter Kästen (3) als auch in die Innennuten (9,9') eines jeweils darunter und/oder darüber befindlichen Kastens (3) eingreift.

11. Bausatz nach Anspruch 10, dadurch gekennzeichnet, daß das Plattenteil (25,25',25'') am in Stapelstellung vertikalen Randbereich (26) eine an unterschiedliche Verlegekonturen der Doppelkammerkästen (3,3') anpaßbare Eingriffskontur (27) aufweist.

12. Bausatz nach einem der Ansprüche 1 bis 11, dadurch gekennzeichnet, daß die Betonkästen (3,3') und die Steckelemente (21,21') für deren formschlüssige Verbindung jeweils eine polygone Grundfläche aufweisen.

## Claims

1. A construction set for a retaining wall (1), particularly for interior and exterior soundproof walls or the like, which consists of substantially parallelepiped concrete boxes (3, 3') comprising at least one inner chamber (2) and which, in the region of external grooves (4) which are vertical in the stacked position, are form-lockingly connected to one another by a push-in element (5, 25, 25', 25") of which at least portions engage said outer grooves (4), characterised in that the concrete boxes (3, 3') are provided in the region of their respective transverse and/or longitudinal side walls (7, 8; 14, 15) with at least one internal groove (9, 9') extending parallel with the external grooves (4).

2. A construction set according to Claim 1, characterised in that the concrete boxes (3, 3') are provided with a plurality of equally long internal grooves (9, 9') extending over a portion (T) of the respective wall height (H).

3. A construction set according to Claim 1 or 2, characterised in that the concrete boxes (3, 3') provided are in each case double-chamber boxes having in the upper region of their transverse side walls (7, 8) mutually facing inner grooves (9, 9') these extending as far as an inner supporting shoulder (11).

4. A construction set according to Claim 3, characterised in that the double-chamber box (3, 3') comprises a central web (13) which is lowered vis-à-vis the upper supporting surface (12) and which defines with the supporting shoulder (11) an inner supporting surface of the same height.

5. A construction set according to Claim 4, characterised in that at least one of the longitudinal side walls (15) of the double-chamber box (3, 3') is lowered as far as the height of the inner supporting surface (11, 13), forming a receiving pocket (16) which is open on one side.

6. A construction set according to one of Claims 3 to 5, characterised in that at least one of the push-in elements (5; 25, 25', 25") can be form-lockingly accommodated in the area between the inner groove (9, 9') of the double-chamber box (3, 3').

7. A construction set according to Claim 6, characterised in that as a push-in element (5), a box part (21, 21') is provided which has respective outer ribs or outer grooves (4') and which is, when in the stacked position, supported on the inner supporting surface (11, 13) of the double-chamber box.

8. A construction set according to Claim 5 and Claim 7, characterised in that two box parts (21, 21') are provided which have the same shape and which substantially fill the receiving pocket (16).

9. A construction set according to Claim 7 or 8, characterised in that, in the stacked position, the inner groove (9, 9') of the double-chamber box and the outer grooves (4') of the box parts (21, 21') form a laying gap (22).

10. A construction set according to Claim 6, characterised in that the push-in element which is provided as a plate part (25, 25', 25"), is so dimensioned that in the stacked position of the double-chamber boxes, it engages both respective outer grooves (4) of adjacent boxes (3) and also the inner grooves (9, 9') of a box (3) which happens to be below and/or above it.

11. A construction set according to Claim 10, characterised in that the plate part (25, 25', 25") has, on the marginal area (26) which is vertical in the stacked position, an engagement contour (27) which can be adapted to different laying contours of the double-chamber boxes (3, 3').

12. A construction set according to one of Claims 1 to 11, characterised in that the concrete boxes (3, 3') and the push-in elements (21, 21') respectively have a polygonal base surface for their form-locking connection.

## Revendications

1. Système d'éléments de construction pour un mur de soutènement (1), en particulier pour des remparts insonorisants, écrans insonorisants et autres parois du même type, constitué de blocs de parpaing (3, 3') globalement parallélépipédiques et présentant au moins une chambre intérieure, lesdits blocs étant reliés entre eux par épousement de formes dans la zone de rainures extérieures verticales (4) en position d'empilage par l'intermédiaire d'un élément d'emboîtement (5; 25, 25', 25") s'y engageant au moins partiellement, caractérisé en ce que les blocs de parpaing (3, 3') sont respectivement pourvus dans la zone de leurs parois latérales transversales et/ou longitudinales (7, 8; 14, 15) d'au moins une rainure intérieure (9, 9') parallèle aux rainures extérieures (4).

2. Système d'éléments de construction suivant la revendication 1, caractérisé en ce que les blocs de parpaing (3, 3') comportent plusieurs rainures intérieures de même longueur s'étendant sur une zone partielle (T) de la hauteur de paroi (H) respective.

3. Système d'éléments de construction suivant la revendication 1 ou 2, caractérisé en ce qu'on utilise comme bloc de parpaing (3, 3') chaque fois un bloc à chambre double qui présente dans la partie supérieure de ses parois latérales transversales (7, 8) les rainures intérieures placées en vis-à-vis (9, 9') et en ce que ces dernières s'étendent jusqu'à un épaulement intérieur (11).

4. Système d'éléments de construction suivant la revendication 3, caractérisé en ce que le bloc à chambre double (3, 3') comporte une âme médiane (13) plus basse que sa surface d'appui supérieure (12) et définissant avec l'épaulement (11) une surface d'appui intérieure de même hauteur.

5. Système d'éléments de construction suivant la. revendication 4, caractérisé en ce qu'au moins l'une des parois latérales longitudinales (15) du bloc à chambre double (3, 3') est abaissée jusqu'à hauteur de la surface d'appui intérieure (11, 13) de manière à former un logement (16) ouvert d'un côté.

6. Système d'éléments de construction suivant l'une quelconque des revendications 3 à 5, caractérisé en ce qu'au moins un des éléments d'insertion (5; 25, 25', 25") peut être reçu avec épousement de formes dans la zone entre les rainures intérieures (9, 9') du bloc à chambre double (3, 3').

7. Système d'éléments de construction suivant la revendication 6, caractérisé en ce qu'on prévoit comme élément d'insertion (5) une partie de bloc (21, 21') pourvue respectivement de nervures ou de rainures extérieures (4') et reposant en position d'empilage sur la surface d'appui intérieure (11, 13) du bloc à chambre double.

8. Système d'éléments de construction suivant la revendication 5 et la revendication 7, caractérisé en ce qu'on prévoit deux parties de bloc (21, 21') de forme identique qui remplissent essentiellement le logement (16).

9. Système d'éléments de construction suivant la revendication 7 ou 8, caractérisé en ce que les rainures intérieures (9, 9') du bloc à chambre double et les rainures extérieures (4') des parties de bloc (21, 21') forment un interstice de pose (22) dans la position d'empilage.

10. Système d'éléments de construction suivant la revendication 6, caractérisé en ce que l'élément d'insertion ayant la forme d'une plaque (25, 25', 25") est dimensionné de telle sorte qu'en position d'empilage des blocs à chambre double, il s'engage aussi bien dans les rainures extérieures (4) respectives de blocs (3) voisins que dans les rainures intérieures (9, 9') d'un bloc (3) respectivement sous-jacent ou surjacent.

11. Système d'éléments de construction suivant la revendication 10, caractérisé en ce que l'élément ayant la forme d'une plaque (25, 25', 25") présente dans la zone marginale (26) en position d'empilage un profil d'engagement (27) pouvant s'adapter à différents profils de pose du bloc à chambre double (3, 3').

12. Système d'éléments de construction suivant l'une quelconque des revendications 1 à 11, caractérisé en ce que les blocs de parpaing (3, 3') et les éléments d'insertion (21, 21') présentent respectivement une surface de base polygonale pour leur liaison par épousement de formes.
